# FASCICULE DE BREVET EUROPEEN

(11) **EP 0 350 370 B1**
(45) Date de publication et mention de la délivrance du brevet: **02.05.1991**
(21) Numéro de dépôt: 89401830.8
(22) Date de dépôt: 27.06.1989
(51) Int. Cl.: B25B 31/00

(54) **Appareil automatique de pose d'inserts notamment du type douille**
Automatisches Gerät zum Anbringen von Befestigungsmitteln, insbesondere von Mitteln des Buchsentyps
Automatic tool for placing inserts, especially of the bushing type

(30) Priorité: 05.07.1988 FR 8809087
(43) Date de publication de la demande: 10.01.1990
(73) Titulaire: SOCIETE INDUSTRIELLE DE MECANIQUE ET D'AUTOMATION DU FAUCIGNY dite S.I.M.A.F.(Société Anonyme), F-75007 Paris (FR)
(72) Inventeur: Veille, Claude, René, F-75007 Paris (FR)
(74) Mandataire: Cabinet Martinet & Lapoux

(56) Documents cités:
- EP-A- 0 235 738
- WO-A-88/03855
- DE-A- 1 478 906
- DE-B- 1 182 158
- FR-A- 1 201 222
- FR-A- 2 165 813
- FR-A- 2 188 480
- FR-A- 2 270 996
- FR-A- 2 532 569
- FR-A- 2 595 609
- GB-A- 2 125 327
- US-A- 4 239 143
- US-A- 4 628 722

## Description

La présente invention concerne la pose d'un insert, du type douille métallique avec ou sans trou central taraudé ou lisse, le cas échéant expansible et comportant une ou plusieurs fentes longitudinales, afin d'implanter l'insert dans un trou perforé d'une pièce en matière tendre ou dure, telle que bois ou matière plastique, et ainsi réaliser dans cette pièce un trou résistant. Lorsque le trou de l'insert est taraudé, celui-ci est propre à recevoir une tige filetée, une vis, ou élément de liaison analogue. Lorsque le trou de l'insert est lisse, celui-ci est destiné à recevoir une extrémité lisse d'une tige, d'un téton de centrage, d'une cheville, d'un pivot, d'un tourillon, ou élément de liaison analogue. Lorsque l'insert ne comporte pas de trou, celui-ci peut être utilisé comme tourillon ou téton de centrage.

Plus particulièrement, l'invention a trait à un appareil automatique pour poser des inserts tel que défini dans le préambule de la revendication 1.

Un tel appareil de pose est décrit dans la demande de brevet FR-A-2595609 au nom de la demanderesse. Cet appareil est destiné a poser des douilles taraudées expansibles comprenant une tête cannelée et une partie inférieure fendue moletée ayant un diamètre plus petit et formant avec la tête un épaulement circulaire. Le chargeur de l'appareil est immobile et fixé au corps de l'appareil. A l'avant du conduit longitudinal, le chargeur est muni de deux mâchoires pivotantes escamotables pour arrêter un insert injecté par son épaulement. Au repos, l'extrémité avant de la tige-poussoir, dite enclume, est en retrait de l'orifice du conduit latéral d'injection afin de libérer celui-ci pour le passage de l'insert injecté. Puis, à une seconde étape, la tige-poussoir est translatée vers l'avant dans le conduit longitudinal afin d'escamoter les mâchoires et de pousser l'insert dans le trou préperforé d'une pièce.

Avant l'implantation de l'insert, la partie inférieure de l'insert retenue par les mâchoires est légèrement saillante de l'avant de l'appareil et permet d'aligner approximativement l'axe de l'insert sur l'embouchure du trou de la pièce.

Toutefois, si la partie inférieure de l'insert est petite, ou a fortiori si l'insert ne comporte pas d'épaulement, l'insert arrêté par les mâchoires est complètement localisé à l'intérieur de l'extrémité avant de l'appareil et est invisible de l'extérieur. L'extrémité avant de l'appareil, lorsque celui-ci est portable, ne peut qu'être très approximativement centré au-dessus du trou de la pièce, ce qui implique un risque de mésalignement de l'insert implanté avec le trou de la pièce et, par suite, un risque de dégradation de la pièce autour de l'embouchure du trou. En outre, pour l'implantation d'un insert notamment sans épaulement, dont la base inférieure est arrêtée par les mâchoires, l'extrémité avant de l'appareil doit être maintenue approximativement au-dessus de l'embouchure du trou de la pièce, sans contact avec celle-ci, afin d'autoriser le pivotement des mâchoires lors de la poussée de la tige-poussoir.

C'est pourquoi, afin d'éviter ces inconvénients, l'appareil de pose selon la FR-A-2595609 est en pratique maintenu verticalement à poste fixe dans un support, et la pièce qui doit recevoir l'insert est positionnée précisément dans un étau chariotable afin d'aligner le trou de la pièce en-dessous de l'axe du conduit longitudinal du chargeur contenant l'insert injecté.

Un autre appareil de pose comprenant également un chargeur d'insert fixé au corps de l'appareil et muni à l'avant de leviers escamotables pour arrêter un insert injecté est également divulgué dans la demande de brevet FR-A-2165813. Cet appareil est destiné à poser des rivets ayant une tête et des languettes expansibles. Les languettes forment un épaulement intermédiaire avec la tête pour être retenu par les leviers escamotables et sont expansibles au moyen d'une cheville liée initialement sur le dessus de la tête du rivet. Cet appareil présente les mêmes inconvénients que ceux de l'appareil selon la FR-A-2595609.

Un troisième appareil de pose du même type que les précédents est également décrit dans le FR-A-1201222. Le chargeur de cet appareil constitue lui-même le corps de l'appareil. La tige-poussoir montée à coulissement dans le chargeur est en outre animée d'une rotation afin que l'extrémité avant de la tige-poussoir soit translatée et tournante simultanément et donc que l'appareil constitue un tournevis, les inserts étant des vis. Des mâchoires de retenue d'insert sont également prévues à l'avant du chargeur.

Le FR-A-2 188 240 décrit également un appareil tournevis pneumatique au moyen duquel le vissage s'effectue après un coulissement alternatif d'un chargeur relativement à une tige.

Ces trois appareils décrits dans les documents FR-A-2165813, FR-A-1209222 ont ainsi en commun une unique commande pour déplacer par coulissement une tige-poussoir dans le corps ou le chargeur de l'appareil afin d'implanter directement un insert arrêté par les mâchoires ou leviers de retenue.

En particulier, ces trois appareils n'autorisent pas un appui de l'extrémité avant de l'appareil sur l'embouchure du trou perforé de la pièce, par l'intermédiaire de l'insert retenu par les mâchoires ou leviers de retenue, lorsque le chargeur est au repos avant d'activer des moyens pour avancer la tige-poussoir afin que celle-ci ferme l'orifice de passage entre le conduit longitudinal et le conduit latéral dans le chargeur et pousse l'insert dans le trou perforé de la pièce. En effet, l'insert n'est retenu par les mâchoires ou leviers que par l'effet de gravité de l'insert, et toute application de l'insert retenu contre la pièce provoque la remontée de l'insert dans le conduit longitudinal et ainsi le cache pour son alignement avec le trou de la pièce. Bien entendu, pour permettre un appui convenable de l'extrémité avant de l'appareil contre la pièce, les mâchoires ou leviers pourraient être supprimés et leur fonction d'arrêt serait remplacée par l'embouchure du trou de la pièce, comme préconisé par la DE-A-2920410. Dans ce cas, il est manifeste que l'insert arrêté n'est pas visible et que l'appareil doit être utilisé à poste fixe sur une table de déplacement micrométrique de la pièce.

La présente invention vise donc à fournir un appareil de pose d'inserts de préférence portable au moyen duquel l'insert injecté est maintenu complètement visible devant l'extrémité avant de l'appareil afin que l'insert soit aligné et appuyé à vue sur l'embouchure du trou préperforé de la pièce, préalablement à tout déplacement de la tige-poussoir et donc toute poussée exercée par la tige-poussoir pour implanter l'insert dans la pièce. L'appareil offre ainsi deux étapes de fonctionnement indépendantes: la première pour saisir et rendre visible un insert, et la seconde pour implanter l'insert saisi.

A cette fin, un appareil pour poser des inserts à trou central est tel que caractérisé dans la revendication 1.

Ainsi dans l'appareil de pose selon l'invention, les moyens pour saisir qui peuvent être constitués par des lamelles flexibles selon la revendication 3, ou par un téton à fente longitudinale selon la revendication 5 formant une pince introductible dans le trou central d'un insert, maintiennent l'insert visible à l'extrémité de l'appareil aussi bien par effort radial convergent exercé autour de l'insert ou divergent exercé dans le trou de l'insert que par mise en butée contre l'extrémité avant de la tige-poussoir. L'appareil peut donc être maintenu dans n'importe quelle position, y compris avec son extrémité avant dirigée ou inclinée vers le haut, pendant l'alignement de l'insert saisi avec le trou perforé dans la pièce et l'implantation de l'insert dans le trou. Cet avantage facilite le positionnement précis de l'insert sur l'embouchure du trou de la pièce, et l'appui de l'appareil contre celle-ci lors de la poussée ultérieure très élevée de l'insert par la tige-poussoir dans la pièce. En outre, l'insert peut être positionné verticalement sous un trou d'une pièce dont l'embouchure est dirigée vers le bas, positionnement qui est impossible avec les trois appareils connus selon les FR-A-2595609, FR-A-2165813 et FR-A-1201222.

Selon une réalisation préférée de l'invention, les moyens de déplacement du chargeur relativement au corps de l'appareil, mais également relativement à la tige-poussoir, sont de préférence tels que définis aux revendications 7 et 8.

L'invention vise également à implanter très rapidement un insert dans le trou d'une pièce, et par suite à communiquer à la tige-poussoir une force d'implantation très élevée afin d'implanter l'insert sans vibration quelle que soit pratiquement la dureté de la pièce. A cette fin, l'appareil comprend, à l'arrière, des moyens pour percuter et avancer la tige-poussoir afin d'implanter l'insert saisi dans un trou d'une pièce ayant un diamètre sensiblement inférieur au diamètre externe de l'insert, et des seconds moyens élastiques, tels que détente d'air comprimé dans une chambre de compression, pour reculer la tige-poussoir.

Contrairement aux tiges-poussoirs des appareils de pose connus où la tige-poussoir constitue la tige d'un piston d'un vérin, qui, par nature, est animée d'une vitesse lente, la tige-poussoir selon l'invention n'est pas liée à une tige de piston, mais est percutée par la tige d'un second piston, ou par la face avant d'un second piston coulissant sur un axe, dans un cylindre à simple effet et à chambre de compression et d'expansion, sensiblement à la fin de la course d'avance du second piston. Ainsi préalablement à la percussion, le second piston n'est pratiquement pas soumis à un quelconque effort et est capable d'acquérir une vitesse élevée et par suite de communiquer en fin de course, par choc élastique, une force très élevée à la tige-poussoir. L'insert est ainsi implanté par une monofrappe puissante du second piston contre la tige-poussoir. Cette implantation fait suite à une activation des moyens pour percuter indépendante de l'activation préalable des moyens de déplacement du chargeur.

D'autres avantages de l'invention apparaîtront plus clairement à la lecture de la description suivante de plusieurs réalisations préférées de l'invention en référence aux dessins annexés correspondants dans lesquels:
_ la Fig. 1 est une vue longitudinale partiellement en coupe axiale d'un insert du genre douille taraudée expansible, positionné sur l'embouchure d'un trou préperforé de pièce;
_ La Fig. 2 est une vue de côté partiellement en coupe d'un appareil de pose d'inserts selon une première réalisation de l'invention, sous la forme d'un pistolet pneumatique, l'intérieur d'un cylindre arrière de piston de percussion étant montré schématiquement en coupe;
_ les Figs. 3A et 3B sont des vues détaillées en coupe longitudinale de dessus des parties avant et arrière du corps de l'appareil montré à la Fig. 2, contenant un chargeur coulissable et le cylindre du piston de percussion en position de repos, respectivement;
_ la Fig. 4 est une vue détaillée en coupe longitudinale de l'extrémité avant de l'appareil montré à la Fig. 2, le chargeur étant en fin de course d'avance pour retenir un insert injecté;
_ la Fig. 5 est une vue analogue à la Fig. 4, le chargeur étant sensiblement à mi-course de recul, lors de la saisie d'un insert par une pince en bout de tige-poussoir;
_ la Fig. 6 est une vue analogue à la Fig. 4, le chargeur étant au repos, en fin de course de recul, pour maintenir visiblement à l'extérieur un insert à implanter;
_ la Fig. 7 est une vue en coupe prise le long de la ligne VII-VII de la Fig. 8, analogue à la Fig. 6, et montrant l'extrémité d'un chargeur au repos, selon une autre réalisation;
_ la Fig. 8 est une vue en bout avant du chargeur de la Fig. 7;
_ la Fig. 9 est une vue longitudinale de face d'une lamelle-ressort de retenue et saisie d'insert incluse dans le chargeur de la Fig. 7; et
_ la Fig. 10 est une vue détaillée en coupe longitudinale, analogue à la Fig. 3B, d'une partie arrière de corps d'appareil selon une autre réalisation, contenant un cylindre pour second piston de percussion à coulissement axial, ledit piston étant en position de repos.

A titre d'exemple, un insert 1 susceptible d'être posé par un appareil de pose selon l'invention est illustré à la Fig. 1 sous la forme d'une douille cylindrique taraudée et expansible en laiton.

L'insert 1 comprend une portion supérieure 11 et une portion inférieure 12 partagées par une gorge annulaire périphérique 13. La portion supérieure 11, dite tête d'insert, offre des cannelures longitudinales externes 14, tandis que la portion inférieure 12 présente une surface cylindrique externe moletée 15 à pointes pyramidales acérées. La portion inférieure de l'insert peut être terminée par un téton de centrage court circulaire 16, cylindrique ou tronconique, ayant une faible hauteur et un diamètre sensiblement inférieur à celui de la surface moletée 15. Le téton 16 sert à centrer l'insert sur l'embouchure d'un trou cylindrique T, borgne ou traversier, d'une pièce P en matériau tendre tel que bois, ou en matériau plus dur tel que matière plastique, avant introduction de l'insert dans le trou, comme on le verra dans la suite. Le diamètre du trou T est compris entre le diamètre externe de l'insert et le diamètre du téton de centrage 16.

L'insert 1 comporte également un alésage taraudé axial 17 sur toute la longueur de l'insert. Deux fentes longitudinales 18 sont pratiquées dans un plan diamétral de l'insert 1 et s'étendent à partir du téton de centrage 16 jusqu'à la gorge 13 ou sensiblement au-delà de celle-ci.

Selon d'autres réalisations, un insert destiné à être posé par un appareil selon l'invention ne comporte aucune fente longitudinale ou comporte plus de deux fentes longitudinales, et possède un alésage axial lisse, ou un alésage taraudé dans la portion supérieure 11 et lisse dans la portion inférieure 12, qui peut être terminé par un tronçon longitudinal tronconique ou ogival, débouchant ou borgne. Les diamètres des portions 11 et 12 peuvent être égaux, comme montré à la Fig. 1, ou bien le diamètre de la portion supérieure 11 peut être sensiblement supérieur à celui de la portion inférieure 12. La gorge 13 ou tout autre épaulement entre les portions 11 et 12 peut être supprimé. Tous les types de cannelures et de pointes ou dents peuvent être prévus aussi bien sur l'une que sur l'autre des portions 12 et 13, l'une de ces portions pouvant être lisse. Ces cannelures et/ou dents servent, d'une manière connue, à immobiliser au moins en rotation axiale l'insert dans le trou T de la pièce P dans lequel un taraudage ou trou résistant est à réaliser.

Selon d'autres variantes, comme on le verra dans la suite pour le type d'appareil montré aux Figs. 7 à 9, l'insert peut ne pas comprendre de trou central 17, ou peut offrir un trou central borgne lisse ou taraudé débouchant en portion supérieure 11 ou inférieure 12.

Comme montré à la Fig. 2, un appareil automatique de pose d'inserts selon l'invention comporte un corps 10 constituant essentiellement le canon d'un pistolet pneumatique muni d'une crosse 101. Le corps d'appareil 10 est composé essentiellement d'éléments tubulaires et cylindriques _ ou à section carrée ou polygonale _ disposés coaxialement à un axe longitudinal YY′ de l'appareil. Vu de l'extérieur, le corps d'appareil 10 comprend trois éléments principaux cylindriques démontables, savoir un premier cylindre pneumatique à simple effet poussant 2 en partie avant, un second cylindre pneumatique à simple effet 3 en partie arrière, et un support d'adaptation cylindrique 4 situé entre les cylindres 2 et 3.

En référence à la Fig. 3A, le cylindre avant 2 comprend un alésage longitudinal avant 20 et un alésage longitudinal arrière 21 qui sont séparés par un épaulement interne intermédiaire 22.

L'alésage arrière 21 forme une chambre dans laquelle coulisse une tête de premier piston 23 à joint torique encastré 230. La tête de piston 23 coulisse entre un lamage arrière 210 de l'alésage 21 et l'extrémité arrière d'une bague de butée 24 qui est enfoncée à force dans le fond avant de l'alésage 21, contre l'épaulement 22. La poussée exercée vers l'avant par le premier piston est créée par de l'air comprimé introduit par une canalisation souple 70 (Fig. 3B) qui est reliée à un raccord coudé orientable 40 fixé latéralement au support 4 et débouchant dans le lamage 210 à travers un petit conduit coudé 41 pratiqué dans le corps du support 4. Le premier piston est rappelé à la position de repos montrée à la Fig. 3A au moyen d'un ressort hélicoïdal 25 qui est logé coaxialement autour de la tige creuse de premier piston 26 et partiellement dans la bague de butée 24. Les extrémités avant et arrière du ressort 25 sont appliquées contre l'épaulement fixe 22 et la tête de piston mobile 23, respectivement.

Dans l'alésage avant 20 du cylindre 21 est monté à coulissement un chargeur d'insert 5 solidaire de l'extrémité avant de la tige de premier piston 26. Le corps du chargeur constitue un branchement à 30° environ et à trois branches.

Une première branche à l'arrière du chargeur 5 comporte un alésage taraudé 51 dans lequel est vissée l'extrémité avant filetée 261 de la tige de premier piston 26 qui traverse sans frottement l'épaulement 22 interne au cylindre 2.

Une seconde branche à l'avant du chargeur 5 comporte un alésage 52 qui prolonge à partir du fond de l'alésage 51 de plus grand diamètre, un alésage longitudinal 262 traversant toute la tige 26 et la tête 23 du premier piston. Dans les alésages aboutés 52 et 262 coaxiaux à l'axe YY′ est montée à coulissement une longue tige-poussoir cylindrique 6. A l'extrémité avant de la seconde branche du chargeur sont prévus trois ergots de retenue d'insert 54 encastrés dans trois trous radiaux 55 du chargeur et équirépartis axialement. Un ressort annulaire externe 56 en caoutchouc applique les ergots 54 contre des épaulements de butée annulaires qui sont internes aux trous 55 et qui affleurent l'alésage 52. Le ressort annulaire 56 est logé dans une gorge externe de la seconde branche du chargeur et dans des rainures en V sur les ergots 54. Les extrémités internes des ergots sont sphériques et saillent dans l'alésage 52 sous la pression du ressort 56 afin d'arrêter un insert injecté par la troisième branche du chargeur, ou sont appliquées contre la périphérie cylindrique de la tige-poussoir 6 lorsque celle-ci coulisse dans l'alésage 52, comme on le verra dans la suite.

Une troisième branche du chargeur 5 comprend un alésage d'injection d'insert 53 qui est incliné d'un angle de 30° environ avec la première branche 51 et qui communique avec l'alésage 52 à travers un orifice 57 latéral à celui-ci. Les diamètres internes des alésages 52 et 53 du chargeur et le diamètre externe de la tige-poussoir 6 sont sensiblement supérieurs et inférieur au diamètre externe de l'insert 1, respectivement. L'extrémité arrière de l'alésage 53 est élargie et taraudée pour recevoir un raccord fileté 58 d'une gaine plastique souple 580 dans laquelle sont transportés pneumatiquement un à un des inserts à partir d'une réserve d'inserts. La gaine d'injection d'insert 580 est fléchie pour être guidée dans un collier 582 qui est fixé à une nervure latérale 583 sur la crosse de pistolet 101 par vis et écrou 584, comme montré à la Fig. 2. La troisième branche du chargeur coulisse dans une rainure 27 longitudinale à l'alésage 20 et pratiquée dans le cylindre 2 devant l'épaulement 22 qui fait office de butée arrière du chargeur 5 et donc également du premier piston 23-26 solidaire du chargeur.

La réserve d'inserts (non représentée) est d'un type connu comportant un bol vibrant contenant des inserts en vrac, monté sur système vibrant à haute fréquence par électroaimant, et muni d'un sélecteur à tiroir pneumatique. Le sélecteur est relié à l'autre extrémité de la gaine d'injection d'insert 580 et assure la distribution un à un des inserts. L'injection d'un insert est commandée au niveau de l'appareil de pose d' inserts, au moyen d'un micro-distributeur pneumatique 7 à bouton-poussoir 71, comme montré à la Fig. 2. Le micro-distributeur 7 est relié à une gaine d'arrivée d'air sous pression 72 à travers un raccord 73 fixé à l'arrière de la crosse 101, une conduite interne à la crosse et un raccord coudé 74 fixé latéralement sur la crosse, et est relié à des canalisations flexibles d'échappement 70 et 75 à travers un raccord en T 76. La canalisation 70 dessert, comme déjà dit, la chambre 21 dans le cylindre 2 à travers les conduits 40, 41 et 210, et la canalisation 75 est reliée au tiroir du sélecteur. Lorsque le bouton-poussoir 71 est enfoncé, l'air sous pression traverse le raccord en T 76 et provoque simultanément l'injection d'un insert dans la gaine 580 à partir du sélecteur du bol vibrant, et la poussée de la tête de premier piston 23 pour avancer le chargeur 5.

En référence aux Figs. 3A et 3B, le support d'adaptation 4 offre à l'avant une partie en forme de bague mince filetée 42 à l'intérieur de laquelle est glissé à force une embase arrière 27 du cylindre à simple effet 2 et sur laquelle est vissé un écrou de raccord taraudé 28 poussant l'embase 27 contre le fond de la partie 42. A l'arrière, le support d'adaptation 4 offre une collerette 43 qui est bridée par vis 431 et joint torique interne 432 contre la base avant du second cylindre à simple effet 3. Au niveau de la collerette 43 est prévu un lamage tronconique 44 dans le corps du support 4 pour recevoir une bague 30 formant un butoir pour fin de course avant de la tête 31 d'un second piston coulissant à l'intérieur d'une chemise 34 du cylindre 3. Le butoir avant 30 est immobilisé contre le lamage 44 au moyen d'une bague d'arrêt 35 entourant l'arrière du butoir 40, butant contre un épaulement de celui-ci, et ayant une collerette appliquée contre la collerette de support 43 par la base avant de la chemise 34.

Entre la partie de bague avant 42 et le lamage arrière 44 est pratiquée coaxialement à l'axe YY′ une chambre à double alésage 45-46 délimitée à l'arrière par le butoir 30. Dans l'alésage arrière 45 de cette chambre est montée à coulissement une tête arrière 61 de la tige-poussoir 6, tandis que contre le fond de l'alésage avant 46 de plus grand diamètre de cette chambre est appliqué un ressort hélicoïdal de compression 62 poussant la tête 61 vers la face avant du butoir 30. La course d'avance de la tête de tige 61 est limitée par une rondelle en élastomère 63 qui est encastrée à force dans le fond de l'alésage arrière 45 et dont l'épaisseur est choisie en fonction de la hauteur de pénétration d'un insert dans un trou de pièce T, et accessoirement de la hauteur de l'insert 1. La rondelle en élastomère 63 est montée à force autour d'une petite bague de renforcement métallique mince 631 afin que, lors de l'amortissement réalisé par la rondelle 63 en fin de course avant de la tête de tige 61, comme on le verra dans la suite, l'écrasement sensible de la rondelle 63 n'entrave pas la détente du ressort 62 pour rappeler la tête de tige 61 vers l'arrière. La tige-poussoir 6 coulisse dans un épaulement intermédiaire 47 interne au support 4. L'épaulement 47 est situé entre la partie avant filetée 42 et l'alésage 46 et contient un joint torique 48.

Selon une autre variante, le ressort 62 peut être remplacé par un empilage de rondelles de Belleville, ou par un ressort situé à l'arrière de la tête 61 et dans un trou du butoir 30 pour agir en traction lors du retour de la tête 61.

Selon la réalisation illustrée aux Figs. 3A et 3B, dans un trou cylindrique long borgne 64 à l'arrière de la tige 6, de l'ordre de 30 à 70 mm environ, pénètre l'extrémité avant 33 de la tige de second piston 32 dans le cylindre 3.

Comme montré aux Figs. 2 et 3B, la tête à joint torique 31 de ce second piston est vissée à l'extrémité arrière filetée de la tige 32 et coulisse dans la chemise cylindrique 34 entre un butoir arrière 36 solidaire d'un chapeau 37 bridé par vis et fermant l'arrière du cylindre 3 et du corps d'appareil 10, d'une part, et la face arrière du butoir 30, d'autre part. La course en va-et-vient du second piston est déclenchée par une gâchette 38 commandant un distributeur 39 qui est fixé sous le cylindre 3, comme montré à la Fig. 2. Le distributeur 39 est relié d'une part à la gaine d'arrivée d'air comprimé 72 à travers la crosse 101, d'autre part à des conduits d'admission 341 et d'échappement 342 situés au niveau du butoir 36, à l'arrière de la chemise 34 et donc derrière la tête de tige 31. Une chambre 343 complètement hermétique délimitée principalement par la chemise 34 entre les butoirs 30 et 36 et devant la tête 31 en position de repos est remplie d'un gaz, tel qu'air, et communique avec une chambre annexe 344 entre le corps du cylindre 3 et l'avant de la chemise 34 par des petits évents avant radiaux 345 pratiqués dans la chemise. Comme on le verra dans la suite, lors de la poussée de la tête 31 exercée par l'air sous pression arrivant par la gaine 72 et la conduite d'admission 341 suite à l'appui sur la gâchette 38, l'air de la chambre 343 est comprimé dans la chambre 344, puis lors du relâchement de la gâchette 38, la dilatation de l'air provenant de la chambre 344 vers la chambre 343 provoque le recul de la tête de piston 31, et l'échappement de l'air à l'arrière de la tête 31 par la conduite d'échappement 342 et vers l'extérieur.

Selon une autre variante, la dilatation élastique de l'air dans les chambres 343 et 344 est remplacée par un ressort de compression ou de traction par exemple.

Au repos, comme montré aux Figs. 2 et 3B, la tête de piston 31 est appliquée contre le butoir arrière 36, et l'extrémité avant 33 de la tige de piston 31 pénètre de quelques millimètres dans le trou 64 de la tige-poussoir 6 qui est appliquée contre la face avant du butoir 30 par le ressort 62. La distance D1 entre le fond 65 à l'avant du trou 64 de la tige-poussoir 6 au repos et l'extrémité avant 33 de la tige de piston 31 au repos est sensiblement inférieure à la course maximale du second piston dans le cylindre 3, mais est suffisamment grande afin que le second piston puisse atteindre une accélération élevée avant que l'extrémité de tige 33 n'atteigne le fond de trou 65 et par suite puisse communiquer par percussion une puissance élevée suffisante à la tige-poussoir 6 pour introduire à force un insert dans le trou de pièce T. Il est à noter que le long trou 64 permet de diminuer la longueur de l'appareil 10, et accessoirement de guider la tige de piston 32.

Selon la réalisation montrée aux Figs. 2 à 6, l'extrémité avant de la tige-poussoir 6 comporte des moyens pour saisir un insert troué, tel que celui 1 montré à la Fig. 1, par le trou 17 au moins dans la portion supérieure 11 de l'insert 1. Les moyens pour saisir sont ici sous la forme d'un téton sensiblement sphérique 66 qui est pourvu d'une fente axiale 67 afin de former une pince expansible, et qui saille à l'extrémité frontale 68 de la tige-poussoir 6. A l'état de repos de l'appareil de pose d'inserts, pratiquement seul le téton 66 saille à l'extrémité avant de l'appareil, lorsque la tête 61 de la tige-poussoir est appliquée contre le butoir 30 par le ressort 62 et la face arrière du chargeur 5 bute contre l'épaulement 22 du cylindre 2 par rappel du ressort 25. Le diamètre de l'alésage 17 de l'insert 1 est sensiblement égal au diamètre de la pince 66, et de préférence, est sensiblement inférieur au diamètre de la pince 66 au repos, lorsque la fente 67 a une largeur uniforme, et est sensiblement supérieur au diamètre de la pince 66 lorsque celle-ci est serrée et que la fente 67 est donc fermée à l'avant.

Selon une autre variante, la pince 66 peut être remplacée par un téton rainuré supportant un ressort à boucle plate, comme décrit dans la demande de brevet français N° 88-11750 déposée le 8 septembre 1988 au nom de la demanderesse.

La pose d'un insert 1 au moyen de l'appareil 10 de pose d'inserts illustré aux Figs. 2, 3A et 3B s'effectue en deux étapes distinctes. Une première étape consiste en le chargement d'un insert à l'extrémité visible avant 66 de la tige-poussoir 6 à travers le chargeur 5. Une seconde étape consiste en l'introduction de l'insert chargé dans le trou T de la pièce P par percussion de la tige de second piston 32 contre la tige-poussoir 6. Au cours de ces deux étapes, le corps d'appareil 10 peut demeurer immobile, s'il est installé à poste fixe.

L'étape de chargement consiste essentiellement en les courses d'avance et de recul successives du premier piston 23-26 et du chargeur 5 et donc du coulissement de ces éléments solidaires dans le cylindre 2 du corps d'appareil 10, comme illustré aux Figs. 4, 5 et 6, à partir de la phase de repos montrée à la Fig. 2. Ces deux courses sont commandées par l'enfoncement puis le relâchement du bouton 71 en maintenant le pistolet avec son extrémité avant dégagée, et donc écartée de la pièce P, afin que le chargeur 5 puisse librement coulisser dans l'alésage 20 et la rainure 27. Pendant toute l'étape de chargement, le second piston 31-32 n'est pas sollicité et la tige-poussoir 6 est immobilisée par rappel du ressort 62 contre le butoir 30.

L'étape de chargement est initialisée par l'enfoncement du bouton 71 qui commande l'alimentation en air comprimé simultanément d'une part de la canalisation 70 pour provoquer la translation vers l'avant du premier piston 23-26 sous la pression d'air dans le lamage 210, d'autre part de la canalisation 75 pour provoquer l'ouverture du tiroir du sélecteur associé au bol vibrant de réserve d'inserts et le soufflage d'un insert 1 dans la gaine 580.

Pendant l'acheminement de l'insert injecté 1 dans la gaine 580, le chargeur 5 solidaire de la tige 26 du premier piston coulisse vers l'avant, suivant la flèche CA dans la Fig. 4, par guidage axial dans l'alésage avant 20 et la rainure longitudinale 27 du premier cylindre 2 et autour de la portion avant de la tige-poussoir 6. Au début de la course d'avance du chargeur 5, les ergots de retenue 54 franchissent l'extrémité avant à pince 66 de la tige-poussoir immobile 6 et sont rappelés radialement sur environ 1 mm vers l'axe central YY′ et en butée contre les épaulements internes des trous radiaux 55 par le ressort annulaire 56 afin que les extrémités hémisphériques des ergots saillent dans l'alésage 52 du chargeur. La fin de la course C5 du premier piston 23-36 et du chargeur 5, indiquée dans les Figs. 3 et 4, est définie par la butée de la tête de piston 23 contre la base arrière de la bague 24 dans laquelle est compressé le ressort 25.

En fin de course d'avance du chargeur, comme montré à la Fig. 4, la première branche à alésage taraudé 51 est positionnée sur l'extrémité avant de la tige-poussoir 6 et entoure la pince 66 qui est en arrière de l'orifice de passage d'insert 57. L'orifice 57 est ainsi complètement dégagé de l'extrémité avant de la tige-poussoir 6 afin que l'insert 1 injecté dans la gaine 580 arrive, après la fin de course d'avance du chargeur 5, dans la troisième branche de chargeur 53, traverse l'orifice 57 et soit arrêté par les extrémités hémisphériques des trois ergots 54, suivant le tracé de la flèche IN dans la Fig. 4. A ce stade, la base avant 16 de l'insert 1 est en contact avec les ergots 54, et l'insert 1 est disposé coaxialement dans l'alésage 52 devant la pince 66 en retrait dans la première branche 51.

Le relâchement du bouton 71 ouvre un orifice d'échappement d'air dans le distributeur 76 et provoque une dépression notamment dans la chambre de cylindre 21 à l'arrière de la tête de piston 23. La tête 23 est alors rappelée vers l'arrière par le ressort 25 jusqu'à ce que la première branche 51 du chargeur 5 bute contre l'épaulement interne 22 en fin de course de recul.

Au cours de cette course de recul suivant la flèche CR, comme montré à la Fig. 5, l'insert 1 est transporté par le chargeur 5 en direction de la tige-poussoir 6 immobile. Sensiblement à la moitié de la course de recul du chargeur, le trou axial 17 de l'insert 1 glisse à frottement autour de la pince 66, par rétrécissement de la fente 67 de celle-ci, sous la poussée arrière exercée par les ergots 54, jusqu'à ce que la face arrière de la partie 11 de l'insert bute contre le bout avant 68 de la tige-poussoir 6 et que l'insert contienne complètement la pince 66.

Au cours de la fin de course de recul du chargeur 5, les ergots 54 sont escamotés radialement vers l'extérieur du chargeur et glissent, sous l'action du ressort annulaire 56, contre la périphérie de l'insert 1 saisi par la pince serrée 6, puis contre l'extrémité avant cylindrique de la tige-poussoir 6. A la fin de la course de recul du chargeur, comme montré à la Fig. 6, lorsque la première branche 51 du chargeur est en butée contre l'épaulement 22, l'insert 1 est abouté à l'extrémité avant de la tige-poussoir 6, maintenu par l'écartement élastique de la pince 66 dans l'alésage d'insert 17, et complètement saillant de la seconde branche à ergots du chargeur 5, la tige-poussoir 6 traversant complètement l'alésage axial 52 du chargeur et fermant l'orifice de passage d'insert 57, comme montré aux Figs. 3 et 6.

Puis le téton de centrage 16 de l'insert saisi 1 complètement visible en bout de l'appareil 10 est appuyé axialement sur l'embouchure du trou T de la pièce P. Le trou T peut déboucher vers le haut, comme montré à la Fig. 1, ou déboucher vers le bas, ou peut être incliné.

La seconde étape est déclenchée par l'actionnement de la gâchette 38 du pistolet qui, à travers le distributeur 39, provoque la course d'avance vers l'avant, puis la course de recul vers l'arrière du second piston 31-32 qui coulisse dans le cylindre 3 du corps d'appareil 10. Au cours de cette seconde étape, le premier piston 23-26 et le chargeur 5 sont immobilisés en butée contre l'épaulement 22 du cylindre 2 sous l'action du ressort de rappel 25. En se référant à nouveau aux Figs. 3A et 3B, pendant la majeure partie de la course d'avance D1 du second piston 31-32, le second piston est poussé vers l'avant dans la chemise 34 du cylindre arrière 3, et la tige 32 pénètre sans frottement ou à très léger frottement dans le trou 64 de la tige-poussoir 6 qui demeure immobile, afin que le second piston acquière une vitesse très élevée, de l'ordre de plusieurs dizaines de m/s sous l'effet de la pression très élevée de l'air comprimé arrivant dans le cylindre 3 par l'intermédiaire de la canalisation souple 72 de faible diamètre. L'air dans les chambres étanches 343 et 344 est comprimé devant la tête de piston 31. Lorsque l'extrémité avant 33 de la tige de piston 32 percute le fond 65 du trou 64 de la tige-poussoir 6, la force communiquée par le second piston à la tige 6 est de plusieurs milliers de Newtons. Cette force est d'autant plus grande que la course D1 est longue et que la masse du second piston est faible. A titre d'exemple, pour un diamètre de la tête 31 et une masse de piston 31-32 de l'ordre de 40 mm et 60 g, la force communiquée est de 6450 N environ correspondant à une course D2 de 73 mm.

A la fin de la course D1 l'énergie cinétique très élevée du second piston 31-32 est presque totalement communiquée à la tige-poussoir 6, lors du choc élastique de l'extrémité 33 de la tige de piston 32 contre le fond 65 du trou 64. La tête de piston 31 s'arrête contre le butoir 30 et revient relativement lentement en arrière à la position de repos contre le butoir 36 sous l'effet de l'expansion élastique de l'air qui a été comprimé dans la chambre avant 344 et qui remplit à nouveau progressivement la chambre 343 à travers les évents 345.

Suite à la percussion par la tige de piston 32, la tige-poussoir 6 est propulsée très rapidement vers l'avant sur une distance D2 jusqu'à ce que sa tête 61 heurte la rondelle élastique 63 dans le support d'adaptation 4 intermédiaire entre les cylindres 2 et 3. Au cours de cette propulsion avant, l'insert 1 est poussé par l'extrémité avant 68 de la tige-poussoir coulissant dans les alésages 262 et 52 de la tige de premier piston et du chargeur et pénètre à force dans le trou T de la pièce P sur une profondeur égale à D2. La profondeur D2 est généralement au moins supérieure à la hauteur de l'insert 1 lorsque celui-ci ne comporte pas d'épaulement entre portions supérieure 11 et inférieure 12, ou est égale à la hauteur de la portion inférieure 12 lorsque l'insert comporte une tête 11 en forme d'embase. Dans le cas où l'insert 1 est fendu, comme montré à la Fig. 1, les parties inférieures de l'insert 1 partagées par la fente 18 sont sensiblement rapprochées par rétrécissement de la fente 18 et sensible pliage au niveau de la gorge 13; l'introduction ultérieure d'une vis ou autre élément de liaison dans l'alésage 17 de l'insert 1 élargira la fente 18. Dans tous les cas, les cannelures 14 et dents acerées 15 pénètrent dans la matière de la pièce P et ainsi bloquent l'insert dans le trou T aussi bien en translation qu'en rotation.

Cette implantation ferme de l'insert 1 dans le trou T autorise le glissement à frottement relativement faible de la pince 66 dans le trou axial 17 de l'insert lorsque la tige-poussoir 6 retourne à sa position de repos sous la force de rappel exercée vers l'arrière par le ressort 62 contre la tête de tige 61. La contrainte du ressort 62 est choisie de sorte que celle-ci soit suffisante pour dégager rapidement la pince 66 de l'insert implanté tout en n'étant pas trop élevée afin d'éviter que le fond 65 du trou 64 ne vienne heurter l'extrémité 33 de la tige de piston 32 lors du recul du second piston et ainsi que la tige-poussoir 6 "rebondisse" pour être à nouveau propulsée vers l'avant de l'appareil.

Il est à noter que la rondelle 63 limitant la course d'avance et de propulsion D2 de la tige-poussoir 6 est en élastomère de manière à absorber une grande partie de l'énergie cinétique de la tige-poussoir. La rondelle 63 est avantageusement interchangeable afin que l'épaisseur de la rondelle 63 soit choisie en fonction de la profondeur de pénétration de l'insert 1 dans le trou T. En outre, en fonction de la densité de la matière de la pièce P, la force de pénétration de l'insert 1 dans le trou T peut être ajustée soit en modifiant la longueur du butoir 30, soit en modifiant la longueur de la tige 32 du second piston, ou la profondeur du trou 64 de la tige-poussoir 6 au moyen de câles circulaires amovibles appropriées.

Par ailleurs, le chargeur 5 et la tige-poussoir à pince 6 sont interchangeables afin d'adapter le diamètre de la pince 66 au diamètre de l'alésage 17 de l'insert, et le diamètre de l'extrémité avant de la tige-poussoir et des alésages 52 et 53 du chargeur 5 au diamètre externe de l'insert 1.

D'autres réalisations entrant dans le cadre de l'objet de l'invention peuvent être envisagées.

L'extrémité avant de l'appareil peut comporter à l'avant d'autres moyens pour retenir et saisir un insert injecté dans le conduit 53 que les ergots 54 et la pince 66.

Selon la réalisation montrée aux Figs. 7 à 9, l'extrémité avant de la seconde branche du chargeur 5a qui comporte l'alésage 52a, et l'extrémité avant 68a de la tige-poussoir 6a sont modifiées par rapport à la Fig. 3A.

L'extrémité avant du chargeur 5a comporte encore trois ergots 54a encastrés dans trois troux radiaux 55a du chargeur et équirépartis axialement. Toutefois, les ergots 54a ne sont jamais saillants à l'intérieur de l'alésage 52 et donc n'entravent pas le passage d'un insert injecté. Les ergots 54a servent à rendre solidaire une bague 541a avec l'extrémité avant du chargeur. Ainsi, les ergots traversent des trous radiaux 542a de la bague 541a respectivement alignés radialement avec les trous 55a. Des têtes épaulées et fendues des ergots 54a sont appliquées radialement contre la périphérie externe de la bague 541a par un ressort annulaire externe 56a. Le ressort est logé en partie dans les fentes des têtes des ergots et entoure l'extrémité avant du chargeur 50 devant le cylindre 2a.

L'alésage interne de la bague 541a comporte trois rainures longitudinales rectangulaires 543a équiréparties radialement entre elles et également avec les trous 541a, comme montré à la Fig. 8. Les rainures 543a reçoivent respectivement des portions longitudinales plates 673a de lamelles métalliques élastiques 67a dont une est montrée en détail à la Fig. 9. Une lamelle 67a est issue d'une plaquette rectangulaire et comporte successivement une extrémité supérieure courte 671a perpendiculaire à l'axe Y′Y et ayant une longueur sensiblement égale à l'épaisseur de la bague 541a, un coude à angle droit 672a, une longue portion 673a parallèle à l'axe Y′Y et sensiblement égale à la hauteur de la bague 541a et longeant l'extrémité avant externe de la seconde branche du chargeur, un coude 674a appliqué au repos contre un chanfrein avant du corps de chargeur, et une portion inclinée 675a saillant devant l'embouchure de l'alésage 52a et terminé de préférence par une courbure en crochet 676a.

Au repos comme montré aux Figs. 7 et 8, les extrémitées courbées 676a des lamelles 67a sont rapprochées de l'axe Y′Y de l'alésage 52a d'une distance radiale inférieure au rayon externe d'un insert, afin que les lamelles 67a arrêtent un insert, comme les ergots 54 montrés à la Fig. 4. Lorsque le chargeur 5a recule, et particulièrement dès que l'insert saisi bute contre l'extrémité 68 de la tige-poussoir 6, ou l'extrémité 68a de la tige-poussoir 6a, les extrémités 676a des lamelles 67a glissent contre la périphérie de l'insert jusqu'à sensiblement la portion supérieure 11 ou la tête 14 de celui-ci. Grâce à la flexion propre aux extrémités inférieures 675a des lamelles, celles-ci enserrent l'insert et le présentent complètement saillant et visible à l'avant du chargeur et de la tige-poussoir, d'une manière analogue à la Fig. 6.

Il apparaît que selon la réalisation montrée aux Figs. 7 à 9, les lamelles élastiques 67a à la fois arrêtent un insert injecté dans le chargeur lorsque celui-ci a avancé par rapport au corps de l'appareil de pose et donc s'est éloigné de l'extrémité avant de la tige-poussoir, et puis saisissent et maintiennent l'insert arrêté à l'avant du chargeur, lorsque le chargeur a reculé à sa position de repos dans le corps d'appareil, et donc s'est rapproché de l'extrémité avant du chargeur.

Pour cette réalisation, la tige-poussoir peut être terminée simplement par un téton de guidage lisse 66a ayant un diamètre sensiblement inférieur à l'alésage 17 de l'insert, ou ne pas comporter de téton 66a (Fig. 7) ou de pince 66 (Fig. 3A) lorsque l'insert ne possède pas de trou central au moins en partie supérieure 11. Lors de l'implantation de l'insert, les extrémités à crochets 676a des lamelles 67a formant patins glissent sur le corps de la tige-poussoir 6a.

Selon d'autres variantes, les moyens pour arrêter un insert injecté et les moyens pour saisir un insert arrêté selon la Fig. 3A peuvent être combinés avec ceux de la Fig. 7. En d'autres termes, les ergots 54a peuvent avoir des extrémités escamotables par la tige-poussoir 6a, et le téton 66a peut être remplacé par le téton 66.

Au niveau du cylindre arrière de l'appareil de pose d'insert, la coopération entre tige-poussoir et tête de second piston peut être réalisée selon la Fig. 10.

Comparativement à la Fig. 3B, la réalisation selon la Fig. 10 est principalement caractérisée par une tête 31a qui est montée à coulissement libre longitudinal le long d'un axe cylindrique 32a. L'axe immobile 32a remplace la tige mobile de second piston 32. Une extrémité arrière 321a de l'axe 32a est fixée au centre du butoir 36a du chapeau bridé 37a.

L'axe 32a traverse la chambre 343a de la chemise de cylindre 34a et donc sensiblement le butoir avant 30a, comme la tige 32 lorsqu'elle est au repos. Toutefois, l'extrémité avant de l'axe 32a comporte un téton relativement long 322a qui pénètre à glissement dans un trou borgne complémentaire 64a pratiqué dans une protubérance axiale 641a à l'arrière de la tête 61a de la tige-poussoir correspondante 6a. La tête 61a forme une collerette entre le corps plein de la tige 6a qui coulisse dans l'alésage 262 de la tige de premier piston 26, et la protubérance 641a. Cette protubérance a un diamètre égal à celui de l'axe 32a et est parfaitement aboutée à celui-ci lorsque la tige-poussoir 6a est au repos, en butée contre la face avant du butoir 30a, sous l'action du ressort 62a, comme montré à la Fig. 10.

Comme également montré à la Fig. 10, l'alésage 301a du butoir 30a a un diamètre beaucoup plus grand que celui du butoir 30, et est quelque peu inférieur à celui de la tête de tige-poussoir 61a. Cet alésage autorise le passage de la portion avant cylindrique 311a de la tête 31a afin que celle-ci atteigne la face arrière 65a de la tête 61a.

Par analogie avec la tête de piston 31, la tête 31a analogue à un coulisseau sur l'axe 32a est immobile pendant la première étape de fonctionnement relative au chargement d'un insert, et effectue une course d'avance puis une course de recul avec percussion intermédiaire de la tige 6a au cours de la seconde étape de fonctionnement relative à l'introduction de l'insert chargé dans le trou T de la pièce P. La percussion a lieu entre des surfaces diamétrales, telles que la face arrière 65a de la tête de tige-poussoir 61a et la face avant 313a de la portion cylindrique 311a de la tête 31a, qui sont beaucoup plus grandes que celles du fond 65 du trou 64 dans la tige-poussoir 6 et l'extrémité avant 33 de la tige de piston 32. L'impact sur la tige 6a est donc mieux réparti, et des forces plus grandes peuvent être communiquées à la tige 6a. A la fin de la course avant de la tête 31a, l'embase arrière 312a de la tête 31a montée à coulissement dans la chemise de cylindre 34a bute contre la face arrière du butoir 30a. Puis la tête-coulisseau 31a revient vers l'arrière à la position de repos contre le butoir 36a grâce à l'expansion de l'air comprimé de la chambre 344a vers la chambre 343a.

Afin que l'axe long 32a soit toujours dans l'alignement de la protubérance arrière 641a de la tige-poussoir 6a, la longueur du téton 322a et du trou 64a est au moins supérieure à la course de propulsion D2 de la tige-poussoir 6a.

## Revendications

1. Appareil automatique pour poser des inserts (1) comprenant un corps d'appareil (10, 2, 3, 4), un chargeur d'insert (5) situé à une extrémité avant (2) du corps d'appareil et incluant un conduit longitudinal (52) et un conduit latéral d'injection d'insert (53) débouchant dans le conduit longitudinal par un orifice (57), des moyens escamotables (54; 67a) montés à l'avant du chargeur (5) pour arrêter un insert injecté (1) dans le conduit longitudinal, et une tige-poussoir (6) coulissable dans le corps d'appareil et dans le conduit longitudinal du chargeur, caractérisé en ce que le chargeur (5) est monté à coulissement longitudinal dans l'extrémité avant (2) du corps d'appareil (10, 2, 3, 4), et en ce que l'appareil comprend des moyens (66; 67a) fixés à l'une des extrémités avant du chargeur (5a) et de la tige-poussoir (6) pour saisir un insert arrêté (1) et des moyens de déplacement du chargeur (23-26, 25) pour d'abord éloigner le chargeur (5) d'une extrémité avant (68) de la tige-poussoir (6) afin que ledit orifice (57) soit ouvert devant l'extrémité avant de la tige-poussoir (6) pour le passage d'un insert injecté (1) vers le conduit longitudinal (52) et afin que l'insert injecté soit arrêté par les moyens pour arrêter (54; 67a), et puis pour rapprocher le chargeur (5) de l'extrémité avant (68) de la tige-poussoir (6) afin que ledit orifice (57) soit fermé par l'extrémité avant de la tige-poussoir (6), que l'insert arrêté soit saisi par les moyens pour saisir (66; 67a), que l'extrémité avant de la tige-poussoir soit devant l'extrémité avant du chargeur, et que l'insert saisi (1) soit complètement à l'extérieur de l'appareil devant l'extrémité avant (68) de la tige-poussoir (6) et du chargeur (5), la tige-poussoir (6) étant immobile dans le corps d'appareil (10, 2, 3, 4) pendant les déplacements du chargeur (5).

2. Appareil conforme à la revendication 1, caractérisé en ce que les moyens pour arrêter comprennent plusieurs ergots (54) situés dans un même plan transversal à l'avant du chargeur (5) et poussés radialement en butée dans le conduit longitudinal (52) du chargeur sous l'action d'un ressort annulaire (56).

3. Appareil conforme à la revendication 1 ou 2, caractérisé en ce que les moyens pour arrêter un insert injecté et les moyens pour saisir un insert arrêté comprennent plusieurs lamelles flexibles (67a) fixées à l'avant du chargeur (5a) et ayant des portions (675a) saillantes devant le chargeur et convergeant vers l'axe (Y′Y) du conduit longitudinal (52a).

4. Appareil conforme à la revendication 3, caractérisé en ce que les moyens pour arrêter et pour saisir comprennent une bague (541a) autour de l'extrémité avant du chargeur (5a), des rainures internes (543a) pour y loger des portions longitudinales (673a) des lamelles, des tétons (54a) traversant radialement la bague et l'extrémité avant du chargeur, et un ressort annulaire (56a) poussant radialement en butée lesdits tétons contre la bague.

5. Appareil conforme à l'une quelconque des revendications 1 à 4 pour lequel un insert (1) a un trou central (17), caractérisé en ce que les moyens pour saisir comprennent un téton (66) à fente longitudinale (67) fixé à l'extrémité avant (68) de la tige-poussoir (6), le téton ayant un diamètre sensiblement égal au diamètre du trou central (17) de l'insert (1).

6. Appareil conforme à l'une quelconque des revendications 1 à 5 pour lequel un insert (1) a un trou central (17), caractérisé en ce que l'extrémité avant (67a) de la tige-poussoir (6a) offre un téton de guidage (66a) ayant un diamètre inférieur au diamètre du trou central (17) de l'insert (1).

7. Appareil conforme à l'une quelconque des revendications 1 à 6, caractérisé en ce que les moyens de déplacement du chargeur comprennent un premier piston (23-26) fixé à une extrémité arrière (51) du chargeur (5) et coulissable autour de la tige-poussoir (6), des premiers moyens à simple effet poussant (70, 21) pour avancer le premier piston afin que le chargeur s'éloigne de l'extrémité avant de la tige-poussoir (6), et des premiers moyens élastiques (25) pour reculer le premier piston afin que le chargeur se rapproche de l'extrémité avant de la tige-poussoir.

8. Appareil conforme à l'une quelconque des revendications 1 à 7, caractérisé en ce que les moyens de déplacement du chargeur comprennent, à l'avant du corps de l'appareil, une chambre arrière (21), un premier piston (23-26) ayant une tête arrière (23) coulissable autour de la tige-poussoir (6) et fixée à l'arrière du chargeur (5), une rainure de guidage longitudinale (20, 27) pratiquée dans le corps de l'appareil et dans laquelle coulisse le chargeur (5), un ressort (25) logé dans la chambre (21) pour reculer la tête de premier piston (23) vers l'arrière, et une cloison transversale (22, 24) qui est localisée entre la chambre (21) et la rainure de guidage (20) et qui est traversée par la tige-poussoir (6) et la tige de premier piston (26), ladite cloison (22, 24) formant butée arrière de la course de recul du chargeur et butée avant de la course d'avance de la tête de premier piston (23).

9. Appareil conforme à l'une quelconque des revendications 1 à 5, caractérisé en ce qu'en outre, il comprend, à l'arrière, des moyens (31, 32; 31a) pour percuter et avancer la tige-poussoir (6) afin d'implanter l'insert saisi (1) dans un trou (T) d'une pièce (P) ayant un diamètre sensiblement inférieur au diamètre externe de l'insert, et des seconds moyens élastiques (62) pour reculer la tige-poussoir.

10. Appareil conforme à la revendication 9, caractérisé en ce que les moyens pour percuter et avancer comprennent un second piston (31-32; 31a) qui est animé d'une course d'avance et de recul dans un second cylindre à simple effet (3; 3a) et dont une portion (32; 311a) percute la tige-poussoir immobile (6; 6a) sensiblement à la fin de la course d'avance du second piston, et des troisièmes moyens élastiques (343, 344) pour reculer le second piston (31-32; 31a) après que celui-ci ait percuté la tige-poussoir (6; 6a).

11. Appareil conforme à la revendication 10, caractérisé en ce que dans la tige-poussoir (6) et à l'arrière de celle-ci est ménagé un trou borgne longitudinal (64) ayant une longueur (D1) sensiblement inférieure à la course d'avance du second piston (31, 32) et un fond (65) pour être percuté par l'extrémité avant (33) de la tige (32) du second piston.

12. Appareil conforme à la revendication 10, caractérisé en ce que le second piston (31a) est monté à coulissement libre le long d'un axe immobile longitudinal (32a) dans le second cylindre (3a) et comporte une face avant (313a) pour percuter une face arrière (65a) de la tige-poussoir (6a).

13. Appareil conforme à la revendication 12, caractérisé en ce que la face arrière (65a) de la tige-poussoir (6a) comporte une protubérance (641a) coopérant à coulissement avec une extrémité avant (322a) de l'axe (32a).

14. Appareil conforme à l'une quelconque des revendications 9 à 13, caractérisé en ce que la tige-poussoir (6) comporte une tête arrière (61) qui est immobilisée contre une butée arrière (30) par lesdits seconds moyens élastiques (62) pendant les déplacements du chargeur (5), et qui est poussée contre une butée avant (63) à l'encontre desdits seconds moyens élastiques (62) en réponse à la percussion par les moyens pour percuter (31, 32; 31a).

15. Appareil conforme à la revendication 14, caractérisé en ce que ladite butée avant (63) est interchangeable afin de sélectionner son épaisseur en fonction de la profondeur d'implantation de l'insert (1) dans le trou de pièce (T) et est, de préférence, une rondelle en élastomère entourant une bague interne mince de renforcement (631).

16. Appareil conforme à la revendication 14 ou 15, caractérisé en ce que ladite butée arrière (30) est interchangeable et limite en outre la fin de l'avance des moyens pour percuter (31, 32; 31a).

17. Appareil conforme à l'une quelconque des revendications 10 à 16, caractérisé en ce que les troisièmes moyens élastiques sont constitués par de l'air qui est comprimé dans une chambre étanche (343, 344) lors de l'avance du second piston (31-32; 31a) et dont l'expansion dans ladite chambre provoque le recul dudit second piston.

18. Appareil conforme à l'une quelconque des revendications 1 à 17, caractérisé en ce qu'il comprend des premiers moyens (7, 71, 76), de préférence pneumatiques, pour activer simultanément les moyens de déplacement du chargeur (23, 26) et des moyens pour injecter un insert dans le conduit latéral (53) du chargeur (5).

19. Appareil conforme aux revendications 9 et 18, caractérisé en ce qu'il comprend des seconds moyens (38, 39), de préférence pneumatiques, indépendants des premiers moyens pour activer (7, 71, 76) pour activer les moyens pour percuter et avancer la tige-poussoir (31, 32; 31a).

## Patentansprüche

1. Automatisches Gerät zum Anbringen von Befestigungsmitteln (1) mit einem Gerätekörper (10, 2, 3, 4), einer Beschickungsvorrichtung (5) für die Befestigungsmittel, die an einem vorderen Ende (2) des Gerätekörpers angeordnet ist und einen Längskanal (52) und einen in einer Öffnung (57) in den Längskanal mündenden Querkanal (53) zur Einführung der Befestigungsmittel aufweist, mit einer einziehbaren, am vorderen Ende der Beschickungseinrichtung (5) befestigten Vorrichtung (54; 67a) zum Festhalten eines eingeführten Befestigungsmittels (1) im Längskanal und mit einem Stößel (6), der im Gerätekörper und im Längskanal der Beschickungsvorrichtung verschiebbar ist, dadurch gekennzeichnet, daß die Beschickungsvorrichtung (5) längsverschiebbar am vorderen Ende (2) des Gerätekörpers (10, 2, 3, 4) befestigt ist und daß das Gerät Vorrichtungen (66; 67a), die an einem der vorderen Enden der Beschickungsvorrichtung (5a) oder des Stößels (6) befestigt sind, um ein festgehaltenes Befestigungsmittel (1) aufzunehmen, und Vorrichtungen (23-26, 25) zum Verschieben der Beschickungsvorrichtung aufweist, um zunächst die Beschickungsvorrichtung (5) von einem vorderen Ende (68) des Stößels (6) wegzuschieben, damit die Öffnung (57) vor dem vorderen Ende des Stößels (6) zum Durchlaß eines eingeführten Befestigungsmittels (1) durch den Längskanal (52) geöffnet wird und damit das eingeführte Befestigungsmittel durch die Haltevorrichtungen (54; 67a) festgehalten wird, und um anschließend die Beschickungsvorrichtung (5) an das vordere Ende (68) des Stößels (6) vorzuschieben, so daß die Öffnung (57) durch das vordere Ende des Stößels (6) verschlossen wird, das festgehaltene Befestigungsmittel von den Aufnahmevorrichtungen (66; 67a) aufgenommen wird, das vordere Ende des Stößels vor dem vorderen Ende der Beschickungsvorrichtung zu liegen kommt und das aufgenommene Befestigungsmittel (1) sich vollständig außerhalb des Gerätes vor dem vorderen Ende (68) des Stößels (6) und der Beschickungsvorrichtung (5) befindet, wobei der Stößel (6) während des Verschiebens der Beschickungsvorrichtung (5) unbeweglich im Gerätekörper (10, 2, 3, 4) angeordnet ist.

2. Gerät nach Anspruch 1, dadurch gekennzeichnet, daß die Haltevorrichtungen mehrere Nocken (54) aufweisen, die in einer Querschnittsebene am vorderen Ende der Beschickungsvorrichtung (5) angeordnet sind und unter Einwirkung einer Ringfeder (56) in Anschlag an den Längskanal (52) der Beschickungsvorrichtung radial abstehen.

3. Gerät nach Anspruch 1 oder 2, dadurch gekennzeichnet, daß die Vorrichtungen zum Festhalten eines eingeführten Befestigungsmittels und die Vorrichtungen zum Aufnehmen eines festgehaltenen Befestigungsmittels mehrere flexible Lamellen (67a) aufweisen, die am vorderen Ende der Beschickungsvorrichtung (5a) befestigt sind und Bereiche (576a) aufweisen, die über die Beschickungsvorrichtung hinausragen und gegen die Achse (Y′Y) des Längskanals (52a) konvergieren.

4. Gerät nach Anspruch 3, dadurch gekennzeichnet, daß die Haltevorrichtungen und Aufnahmevorrichtungen einen Ring (541a) um das vordere Ende der Beschickungsvorrichtung (5a), Innennuten (543a) zur Aufnahme der Längsabschnitte (673a) der Lamellen, Spitzen (54a), die den Ring und das vordere Ende der Beschickungsvorrichtung radial durchdringen, und eine Ringfeder (56a), die die Spitzen radial in Anschlag gegen den Ring drücken, aufweisen.

5. Gerät nach einem der Ansprüche 1 bis 4, wobei ein Befestigungsmittel (1) ein zentrales Loch (17) aufweist, dadurch gekennzeichnet, daß die Aufnahmevorrichtungen eine Spitze (66) in einem Längsschlitz (67), der am vorderen Ende (68) des Stößels (6) angeordnet ist, aufweist, wobei die Spitze einen Durchmesser, der genau dem Durchmesser des zentralen Loches (17) des Befestigungsmittels (1) entspricht, aufweist.

6. Gerät nach einem der Ansprüche 1 bis 5, wobei das Befestigungsmittel (1) eine zentrale Öffnung (17) aufweist, dadurch gekennzeichnet, daß das vordere Ende (67a) des Stößels (6a) eine Führungsspitze (66a) mit einem kleineren Durchmesser als der Durchmesser des zentralen Loches (17) des Befestigungsmittels (1) aufweist.

7. Gerät nach einem der Ansprüche 1 bis 6, dadurch gekennzeichnet, daß die Verschiebevorrichtungen für die Beschickungsvorrichtung einen ersten Kolben (23-26), der an einem hinteren Ende (51) der Beschickungsvorrichtung (5) befestigt und um den Stößel (6) verschiebbar angeordnet ist, erste Vorrichtungen (70, 21) mit einfacher Druckwirkung zum Antrieb des ersten Kolbens, damit sich die Beschickungsvorrichtung vom vorderen Ende des Stößels (6) entfernt, und erste elastische Vorrichtungen (5) zum Zurückfahren des ersten Kolbens, damit die Beschickungsvorrichtung sich dem vorderen Ende des Stößels wieder nähert, aufweist.

8. Gerät nach einem der Ansprüche 1 bis 7, dadurch gekennzeichnet, daß die Verschiebevorrichtungen für die Beschickungsvorrichtung am vorderen Ende des Gerätekörpers eine hintere Kammer (21), einen ersten Kolben (23-26) mit einem hinteren Kopf (23), der um den Stößel (6) verschiebbar angeordnet und am hinteren Ende der Beschickungsvorrichtung (5) befestigt ist, eine Längsführungsnut (20, 27), die im Gerätekörper angeordnet ist und in der die Beschickungsvorrichtung (5) gleitet, eine Feder (25), die in der Kammer (21) angeordnet ist, um den Kopf des ersten Kolbens (23) in Richtung auf das hintere Ende zurückzuschieben, und eine Querwand (22, 24), die zwischen der Kammer (21) und der Führungsnut (20) angeordnet ist und die von dem Stößel (6) und dem Schaft des ersten Kolbens (26) durchstoßen wird, wobei die Wand (22, 24) einen hinteren Anschlag für die Rückbewegung der Beschickungsvorrichtung und einen vorderen Anschlag für die Vorwärtsbewegung des Kopfes des ersten Kolbens (23) bildet, aufweist.

9. Gerät nach einem der Ansprüche 1 bis 5, dadurch gekennzeichnet, daß es außerdem am hinteren Ende Vorrichtungen (31, 32; 31a) zum Anstoßen und Vortreiben des Stößels (6) mit dem Ziel, das aufgenommene Befestigungsmittel (1) in ein Loch (T) eines stückes (P), das einen deutlich kleineren Durchmesser als der äußere Durchmesser des Befestigungsmittels aufweist, einzusetzen, und zweite elastische Vorrichtungen (62) zum Zurückfahren des Stößels aufweist.

10. Gerät nach Anspruch 9, dadurch gekennzeichnet, daß die Vorrichtungen zum Anstoßen und Vortreiben einen zweiten Kolben (31-32; 31a), der in einem zweiten einfach wirkenden Zylinder (3; 3a) vor- und zurückbewegt wird und von dem ein Teil (32; 311a) die unbeweglichen Stößel (6; 6a) ans Ende des Hubes des zweiten Kolbens fährt, und dritte elastische Mittel (343, 344) zum Zurückfahren des zweiten Kolbens (31-32, 31a), nachdem dieser den Stößel (6; 6a) angetrieben hat, aufweist.

11. Gerät nach Anspruch 10, dadurch gekennzeichnet, daß im Stößel (6) und an seinem hinteren Ende ein sich längs erstreckendes Sackloch (64) mit einer Länge (D1), die deutlich geringer ist als der Hub des zweiten Kolbens (31, 32), und ein Boden (65) um vom vorderen Ende (33) des Schaftes (32) des zweiten Kolbens angestoßen werden zu können, angeordnet sind.

12. Gerät nach Anspruch 10, dadurch gekennzeichnet, daß der zweite Kolben (31a) frei verschiebbar über die Länge einer unbeweglichen Längsachse (32a) im zweiten Zylinder (3a) befestigt ist und eine vordere Seite (313a) aufweist, um an eine hintere Seite (65a) des Stößels (6a) anzustoßen.

13. Gerät nach Anspruch 12, dadurch gekennzeichnet, daß die hintere Seite (65a) des Stößels (6a) eine Ausstülpung (641a) aufweist, die beim Verschieben mit einem vorderen Ende (322a) der Achse (32a) zusammenwirkt.

14. Gerät nach einem der Ansprüche 9 bis 13, dadurch gekennzeichnet, daß der Stößel (6) einen hinteren Kopf (61) aufweist, der gegen einen hinteren Anschlag (30) durch die zweiten elastischen Mittel (62) während der Verschiebung der Beschickungsvorrichtung (5) unbeweglich gehalten wird und der gegen einen vorderen Anschlag (63) entgegen den zweiten elastischen Mitteln (62) durch den Antrieb der Antriebsvorrichtungen (31, 32; 31a) gedrückt wird.

15. Gerät nach Anspruch 14, dadurch gekennzeichnet, daß der vordere Anschlag (63) austauschbar ist, um seine Dicke entsprechend der Einsetztiefe des Befestigungsmittels (1) in das Loch des Stückes (T) wählen zu können, und vorzugsweise aus einer Kunststoffscheibe besteht, die einen dünnen inneren Verstärkungsring (631) umschließt.

16. Gerät nach Anspruch 14 oder 15, dadurch gekennzeichnet, daß der hintere Anschlag (30) auswechselbar ist und außerdem das Ende des Vortriebs der Antriebsmittel (31, 32; 31a) begrenzt.

17. Gerät nach Ansprüche 10 bis 16, dadurch gekennzeichnet, daß dritte elastische Mittel durch Luft gebildet werden, die in einer luftdichten Kammer (343, 344) während des Vortriebs des zweiten Kolbens (31-32; 31a) verdichtet wird und deren Ausdehnung in dieser Krammer das Zurückfahren des zweiten Kolbens bewirkt.

18. Gerät nach einem der Ansprüche 1 bis 17, dadurch gekennzeichnet, daß es erste, vorzugsweise pneumatische Mittel (7, 71, 76) zur gleichzeitigen Aktivierung der Verschiebevorrichtung der Beschickungsvorrichtung (23, 26) und der Vorrichtung zum Einführen eines Befestigungsmittels in den Querkanal (53) der Beschickungsvorrichtung (5) aufweist.

19. Gerät nach Anspruch 9 und 18, dadurch gekennzeichnet, daß es zweite, vorzugsweise pneumatische Mittel (38, 39) aufweist, die unabhängig von den ersten Mitteln zur. Aktivierung (7, 71, 76) die Vorrichtungen (31, 32; 31a) zum Anstoßen und Vortreiben des Stößels aktivieren.

## Claims

1. Automatic apparatus for placing inserts (1) comprising an apparatus body (10, 2, 3, 4), an insert loader (5) situated at a front end (2) of the apparatus body and including a longitudinal pipe (52) and a lateral insert injection pipe (53) leading into the longitudinal pipe via an opening (57), retractable means (54; 67a) fitted at the front of the loader (5) for stopping an insert injected (1) in the longitudinal pipe, and a push-rod (6) slidable in the apparatus body and in the longitudinal pipe of the loader, characterized in that the loader (5) is longitudinally slidably mounted in the front end (2) of the apparatus body (10, 2, 3, 4), and in that the apparatus comprises means (66; 67a) fixed at one of the front ends of the loader (5a) and of the push-rod (6) for seizing a stopped insert (1), and loader displacement means (23-26, 25) for firstly moving the loader (5) away from a front end (68) of the push-rod (6) in order for said opening (57) to be open in front of the front end of the push-rod (6) for the passage of an injected insert (1) toward the longitudinal pipe (52) and in order for the injected insert to be stopped by the stopping means (54; 67a), and then for bringing the loader (5) back toward the front end (68) of the push-rod (6) in order for said opening (57) to be closed by the front end of the push-rod (6), for the stopped insert to be seized by the seizing means (66; 67a), for the front end of the push-rod to be in front of the front end of the loader, and for the seized insert (1) to be completely outside the apparatus in front of the front end (68) of the push-rod (6) and the loader (5), the push-rod (6) being immobile in the apparatus body (10, 2, 3, 4) during the displacements of the loader (5).

2. Apparatus according to claim 1, characterized in that the stopping means comprise several tappets (54) situated on a same transversal plane in the front of the loader (5) and pushed radially to stop in the longitudinal pipe (52) of the loader by means of an annular spring (56).

3. Apparatus according to claim 1 or 2, characterized in that the injected insert stopping means and the stopped insert seizing means comprise several flexible lamellae (67a) fixed to the front of the loader (5a) and having portions (675a) projecting in front of the loader and converging toward the axis (Y′Y) of the longitudinal pipe (52a).

4. Apparatus according to claim 3, characterized in that the stopping and seizing means comprise a ring (541a) around the front end of the loader (5a), internal grooves (543a) for lodging longitudinal portions (673a) of the lamellae, stubs (54a) radially crossing the ring and the front end of the loader, and an annular spring (56a) radially pushing said stubs to stop against the ring.

5. Apparatus according to any one of claims 1 to 4 for which an insert (1) has a central hole (17), characterized in that the seizing means comprise a stub (66) with a longitudinal slit (67) fixed at the front end (68) of the push-rod (6), the stub having a diameter substantially equal to the diameter of the central hole (17) of the insert (1).

6. Apparatus according to any one of claims 1 to 5 for which an insert (1) has a central hole (17), characterized in that the front end (67a) of the push-rod (6a) has a guiding stub (66a) having a smaller diameter than the diameter of the central hole (17) of the insert (1).

7. Apparatus according to any one of claims 1 to 6, characterized in that the loader displacement means comprise a first piston (23-26) fixed to a rear end (51) of the loader (5) and slidable about the push-rod (6), first pushing single-action means (70, 21) for advancing the first piston in order for the loader to move away from the front end of the push-rod (6), and first elastic means (25) for pushing back the first piston in order for the loader to come nearer the front end of the push-rod.

8. Apparatus according to any one of claims 1 to 7, characterized in that the loader displacement means comprise, at the front of the apparatus body, a rear chamber (21), a first piston (23-26) having a rear head (23) slidable about the push-rod (6) and fixed to the rear of the loader (5), a longitudinal guiding groove (20, 27) made in the apparatus body and in which the loader (5) slides, a spring (25) lodged in the chamber (21) for pushing back the first piston head (23) towards the rear, and a transversal partition (22, 24) which is located between the chamber (21) and the guiding groove (20) and which is crossed by the push-rod (6) and the first piston rod (26), said partition (22, 24) forming rear stop for the back stroke of the loader and front stop for the fore stroke of the first piston head (23).

9. Apparatus according to any one of claims 1 to 5, characterized in that it further comprises, at the rear, means (31, 32; 31a) for striking and advancing the push-rod (6) in order to implant the seized insert (1) in a hole (T) of a part (P) having a diameter substantially smaller than the outside diameter of the insert, and second elastic means (62) for pushing back the push-rod.

10. Apparatus according to claim 9, characterized in that the striking and advancing means comprises a second piston (31, 32; 31a) that is moved on a fore and back stroke in a second single-action cylinder (3; 3a) and whose portion (32; 311a) strikes the immobile push-rod (6; 6a) substantially at the end of the fore stroke of the second piston, and third elastic means (343, 344) for pushing back the second piston (31-32; 31a) after the latter has struck the push-rod (6; 6a).

11. Apparatus according to claim 10, characterized in that inside the push-rod (6) and at the rear of the latter is recessed a longitudinal dead hole (64) having a length (D1) substantially shorter than the fore stroke of the second piston (31, 32) and a bottom (65) to be strucked by the front end (33) of the rod (32) of the second piston.

12. Apparatus according to claim 10, characterized in that the second piston (31a) is freely slidably mounted along an immobile longitudinal axis (32a) in the second cylinder (3a) and comprises a front side (313a) for striking a rear side (65a) of the push-rod (6a).

13. Apparatus according to claim 12, characterized in that the rear side (65a) of the push-rod (6a) comprises a protuberance (641a) slidably cooperating with a front end (322a) of the axis (32a).

14. Apparatus according to any one of claims 9 to 13, characterized in that the push-rod (6) comprises a rear head (61) that is immobilized against a rear stop (30) by said second elastic means (62) during the displacements of the loader (5), and which is pushed against a front stop (63) against said second elastic means (62) in response to the striking by the striking means (31, 32; 31a).

15. Apparatus according to claim 14, characterized in that said front stop (63) stop is interchangeable in order to select its thickness as a function of the depth of implantation of the insert (1) in the part hole (T), and is preferably an elastomer washer surrounding a thin internal reinforcing ring (631).

16. Apparatus according to claim 14 or 15, characterized in that said rear stop (30) is interchangeable and, furthermore, limits the end of the advance of the striking means (31, 32; 31a).

17. Apparatus according to any one of claims 10 to 16, characterized in that the third elastic means are constituted by the air that is compressed in a tight chamber (343, 344) during the advance of the second piston (31-32; 31a) and of which the expansion in said chamber provokes the backward motion of said second piston.

18. Apparatus according to any one of claims 1 to 17, characterized in that it comprises first means (7, 71, 76), preferably pneumatic, for simultaneously activating the loader displacement means (23, 26) and means for injecting an insert into the lateral pipe (53) of the loader (5).

19. Apparatus according to claims 9 and 18, characterized in that it comprises second means (38, 39), preferably pneumatic, independent of the first activating means (7, 71, 76), for activating the push-rod striking and advancing means (31, 32; 31a).
